# EUROPÄISCHE PATENTSCHRIFT

(11) **EP 0 286 845 B1**
(45) Veröffentlichungstag und Bekanntmachung des Hinweises auf die Patenterteilung: **05.06.1991**
(21) Anmeldenummer: 88103982.0
(22) Anmeldetag: 14.03.1988
(51) Int. Cl.: F23C 9/08, F23C 11/02, F22B 31/00

(54) **Verfahren zum Verfeuern von insb. salzhaltiger Braunkohle**
Method for the combustion of saline brown coal
Procédé de combustion de lignite salin

(30) Priorität: 15.04.1987 DE 3712801
(43) Veröffentlichungstag der Anmeldung: 19.10.1988
(73) Patentinhaber: Deutsche Babcock Energie- und Umwelttechnik Aktiengesellschaft, 46003 Oberhausen (DE)
(72) Erfinder: Derksen, Rudi, D-4200 Oberhausen (DE); Nottenkämper, Rainer Dr., D-4358 Haltern (DE); Jarmuzewski, Hans-Georg, D-4200 Oberhausen 1 (DE); Maintok, Karl-Heinz, D-4200 Oberhausen (DE)
(74) Vertreter: Müller, Jürgen, Dipl.-Ing.

(56) Entgegenhaltungen:
- EP-A- 0 003 792
- EP-A- 0 052 163
- EP-A- 0 204 176
- EP-A- 0 237 712
- DE-A- 2 935 687
- DE-A- 3 224 909
- DE-A- 3 503 603
- DE-A- 3 604 318
- DE-C- 2 857 527

## Beschreibung

Die Erfindung betrifft ein Verfahren zum Verfeuern von Braunkohle insb. von salzhaltiger Braunkohle mit überhöhtem Gehalt an Alkalien nach dem Oberbegriff des Anspruches 1, wie es aus der Schrift DE-A-3 503 603 bekannt ist.

Braunkohlen normaler Zusammensetzung lassen sich in Staubfeuerungen und Wirbelschichtfeuerungen von Dampferzeugern verbrennen. Weist jedoch die Asche der Braunkohle ein ungünstiges Verhältnis von sogenannten basischen Bestandteilen wie CaO und MgO zu sogenannten sauren Bestandteilen wie SiO₂ und Al₂O₃ bei Anwesenheit von Alkalien auf, so werden die Braunkohlen um so schwieriger verfeuerbar, je höher das Basen/Säuren-Verhältnis und der Alkaligehalt werden (BRAUNKOHLE 1976, Nr. 6, S. 206 - 217). Diese Braunkohlen sind dann entweder nur unter Verwendung von Sonderkonstruktionen verfeuerbar oder gelten als für die Verfeuerung nicht geeignet. Als Sonderkonstruktion an staubgefeuerten Kesseln kommt u.a. eine niedrige Flammentemperatur durch Rückführung von kaltem Rauchgas in Frage.

Aus der EP-A-0 003 792 ist ein Verfahren zur Verbrennung von salzbeladenen Rückständen in einem Wirbelbettofen bekannt. Bei diesem Verfahren soll in dem Wirbelbett eine Temperatur von 720°C nicht überschritten werden, was über die Brennstoffzufuhr erreicht wird. Um eine Rauchgastemperatur von 850°C einzuhalten, wird in den Freiraum oberhalb der Wirbelschicht zusätzlich Brennstoff eingespeist. Aus dem Wirbelbett wird diskontinuierlich Wirbelbettmasse abgezogen und durch frischen Sand ersetzt.

In der DE-A-3 503 603 ist eine Feuerungsanlage beschrieben, die auch für die Verbrennung höherflüchtiger Brennstoffe wie Braunkohle geeignet ist. Die Feuerungsanlage umfaßt eine zumindest teilweise aus gekühlten Wänden bestehende Brennkammer, die im unteren Teil eine Schwelkammer und im oberen Teil eine Nachbrennkammer enthält, wobei die Schwelkammer ein Wirbelbett aufweisen kann. Die Schmelzkammer wird unter unterstöchiometrischen Bedingungen bei einer Temperatur von 500 bis 1200°C und die Nachbrennkammer wird unter überstöchiometrischen Bedingungen bei einer Temperatur von 800 bis 1400°C betrieben. Der Verbrennungsluft kann kaltes Rauchgas beigemischt werden, um niedrige Feuerraumtemperaturen zu erzielen.

Der Erfindung liegt die Aufgabe zugrunde, ein Verfahren zur Verfeuerung von Braunkohle zu schaffen, bei dem sich beim Einsatz von normaler Braunkohle die günstigste Verbrennungstemperatur in der Wirbelschicht und dem Freiraum einstellen läßt und welches auch für solche salzhaltigen Braunkohlen geeignet ist, die in konventionellen Dampferzeugern nicht oder nur bedingt einsetzbar waren.

Diese Aufgabe wird bei einem gattungsgemäßen Verfahren erfindungsgemäß durch die kennzeichnenden Merkmale des Anspruches 1 gelöst. Vorteilhafte Ausgestaltungen der Erfindung sind in den Unteransprüchen angegeben.

Die Wirbelschicht läßt im Vergleich zu einer Staubfeuerung eine niedrigere Verbrennungstemperatur zu. Das kalte Rauchgas dient bei der Abwesenheit von Bündelheizflächen in der Wirbelschicht und/oder dem Freiraum als Wärmeträger zur Aufnahme der Verbrennungswärme aus der Wirbelschicht und dem Freiraum. Bei der Verfeuerung von normaler Braunkohle bedeutet das, daß durch die Rauchgasrezirkulation eine Anpassung an die jeweils wirtschaftlichste und aus kohlespezifischen Bedingungen erforderliche Verbrennungstemperatur in der Wirbelschicht und dem Freiraum gegeben ist. Bei der Verwendung von salzhaltiger Braunkohle mit einem erhöhten Alkaligehalt kann eine so niedrige Temperatur eingehalten werden, bei der eine Verdampfung der Alkalien nur zum Teil stattfindet. Die Einhaltung niedriger Wandtemperaturen im Freiraum verhindert, daß sich schwer zu entfernende Beläge an der Rohrwand ansetzen. In der Nachverbrennungszone wird durch eine gezielt einstellbare, höhere Temperatur für einen Ausbrand der aus der Wirbelschicht austretenden gasförmigen Bestandteile der Kohle und der mitgerissenen Kohlepartikel gesorgt. Durch die Merkmale des Anspruches 2 wird erreicht, daß die Heizflächen mit hoher Wandtemperatur, auf denen brennstoffbedingt salzhaltige Beläge anhaften, in einen zweiten Rauchgaszug verlegt sind. Die bei der Abreinigung der Heizflächen anfallenden salzhaltigen Produkte gelangen somit nicht wieder in die Wirbelschicht, so daß ein Aufsalzen vermieden wird. Die Merkmale des Anspruches 3 dienen der Aufrechterhaltung einer für einer den Betrieb der Wirbelschicht ausreichenden Menge Bettmaterials, ohne daß sich der Alkaligehalt in der Wirbelschicht anreichert.

Ein Ausführungsbeispiel der Erfindung wird nachfolgend an der Zeichnung erläutert, die ein Verfahrensschema zur Durchführung der Erfindung darstellt.

Ein zur Verfeuerung von Braunkohle dienender Dampferzeuger ist als Mehrzug-Kessel ausgebildet und weist einen ersten Rauchgaszug 1, einen zweiten Rauchgaszug 2 und einen dritten Rauchgaszug 3 auf, die durch von Wasser und Wasserdampf durchströmte, gasdichte Rohrwände begrenzt sind. Der erste Rauchgaszug 1 dient als Brennkammer und nimmt im unteren Teil eine Wirbelschicht 4 auf. Die Wirbelschicht 4 ist mit einer außerhalb liegenden Ascheaufbereitungsvorrichtung 5 verbunden. Oberhalb der Wirbelschicht 4 kann durch Ausbiegungen eine Einschnürung 6 gebildet werden, die eine zusätzliche Vermischung der Rauchgase bewirkt. Der Innenraum des ersten Rauchgaszuges 1 ist frei von Bündelheizflächen gehalten und stellt einen Freiraum 7 dar. Der zweite und dritte Rauchgaszug 2, 3 sind durch einen Kesseltrichter 8 verbunden, an dessen unterem Ende eine Austragsvorrichtung 9 angeordnet ist. In dem zweiten und dem dritten Rauchgaszug 2, 3 sind Heizflächen 10, 11 angeordnet, die als Überhitzer oder Economiser geschaltet sind. Zur Abreinigung der Heizflächen 10, 11 sind Rußbläser vorgesehen.

In der Wirbelschicht 4 des beschriebenen Dampferzeugers wird bevorzugt salzhaltige Braunkohle verfeuert, deren Asche einen Alkalianteil von mehr als 2% enthält. Diese Kohle wird über einen Kohleeintrag 12 in die Wirbelschicht 4 eingespeist, in der sie mit Hilfe von Luft verbrannt wird. Die Luft wird über ein Gebläse 13 durch eine Luftleitung 14 in die Wirbelschicht eingespeist. Bevorzugt wird die gesamte für die Verbrennung notwendige Luft in die Wirbelschicht 4 eingetragen. Alternativ kann auch vorgesehen werden, daß ein Teil der Luft als Sekundär- und Tertiärluft in den Freiraum 7 oberhalb der Wirbelschicht 4 eingebracht wird. Eine solche Lufteinteilung ist besonders dann vorzusehen, wenn normale Braunkohle mit einem erhöhten Stickstoffgehalt zum Einsatz kommt.

Von dem kalten Ende des Dampferzeugers wird kaltes Rauchgas mit Abgastemperatur abgezogen und über ein Rezirkulationsgebläse 15 und Rauchgasleitungen 16 in die Wirbelschicht 4 und den Freiraum 7 oberhalb der Wirbelschicht 4 eingespeist. Zum Ausgleich des Druckunterschiedes innerhalb der Wirbelschicht 4 dient ein Druckerhöhungsgebläse 17. Das kalte Rauchgas nimmt die in der Wirbelschicht 4 und in der Nachverbrennungszone innerhalb des Freiraumes 7 entstehende Verbrennungswärme zum Teil auf. Die Menge und die Aufteilung des kalten Rauchgases erfolgt in der Weise, daß in der Wirbelschicht 4 und vor der ersten Heizfläche 10 in dem zweiten Rauchgaszug 2 eine Temperatur von maximal 780 Grad C eingestellt wird. In der Nachverbrennungszone, in der die aus der Wirbelschicht 4 ausgetragenen Kohlepartikel und die brennbaren Gase nachverbrannt werden, beträgt die Gastemperatur etwa 850 Grad C. Über den Mediumdurchfluß durch die Rohrwände des Freiraumes 7 wird eine Wandtemperatur eingestellt, die mit etwa 400 Grad C unterhalb der Erweichungstemperatur der Flugasche liegt. Durch die niedrige Bettemperatur wird erreicht, daß ein Großteil der Alkalien in der Wirbelschicht 4 nicht verdampft und daß die Alkalichloride und -sulfate der Kohleasche z.B. an Kalk gebunden werden, der zusammen mit der Kohle oder getrennt davon der Wirbelschicht 4 zugeführt wird.

Ein längerer kontinuierlicher Betrieb mit salzhaltiger Braunkohle führt zu einer Aufkonzentration des Salzgehaltes und zu einer Gleichkornbildung in der Wirbelschicht, wodurch eine gleichmäßige Fluidisierung eingeschränkt wird. Aus diesem Grund ist es erforderlich, kontinuierlich Bettasche abzuziehen. Ein Teil der Bettasche wird aus diesem Grund aus der Wirbelschicht 4 über eine Ascheleitung 18 abgeführt, gekühlt und der Ascheaufbereitungsvorrichtung 5 zugeführt. Die Ascheaufbereitungsvorrichtung ist mit einem Zulauf 19 und einer Mischeinrichtung 20 versehen. Durch die Behandlung der Asche mit einem Lösungsmittel in der Ascheaufbereitungsvorrichtung 5 wird ein großer Teil der Asche bzw. der Alkalien gelöst und über eine Abflußleitung 21 entfernt. Auf diese Weise wird das Bettmaterial zur Bindung der Sulfate und der Chloride reaktiviert. Die reaktivierte Asche wird zur Aufrechterhaltung des salzfreien Bettmaterials in die Wirbelschicht 4 zurückgeführt. Die Rückführung der Asche kann direkt oder über den Kohleeintrag 12 erfolgen. Ein Teil der aufbereiteten Asche kann aus dem System über eine Ablaufleitung 22 entfernt werden.

## Patentansprüche

1. Verfahren zum Verfeuern von Braunkohle, insb. von salzhaltiger Braunkohle mit erhöhtem Gehalt an Alkalien, zur Dampferzeugung, wobei die Kohle in einer Wirbelschicht mit Luft verbrannt und das entstehende Verbrennungsgas in einem gekühlten Freiraum oberhalb der Wirbelschicht nachverbrannt und gekühlt wird und wobei kaltes Rauchgas in die Wirbelschicht und den Freiraum eingeblasen wird, dadurch gekennzeichnet, daß durch die Wärmeabgabe an das kalte Rauchgas und die Kühlung der Wände der Wirbelschicht und des Freiraums in der Wirbelschicht und an dem gasseitigen Ende des Freiraums eine Temperatur von maximal 780°C und eine Wandtemperatur unterhalb der Erweichungstemperatur der Asche sowie in dem Freiraum eine Nachverbrennungszone mit einer Temperatur von maximal 850°C eingehalten werden.

2. Verfahren nach Anspruch 1, dadurch gekennzeichnet, daß das Verbrennungsgas im Anschluß an den Freiraum in einem oder mehreren Rauchgaszügen mit darin angeordneten Heizflächen gekühlt wird, deren Wandtemperatur oberhalb der Erweichungstemperatur der Asche liegt.

3. Verfahren nach Anspruch 1 oder 2, dadurch gekennzeichnet, daß ein Teil der Asche aus der Wirbelschicht abgezogen wird, daß die in der Asche enthaltenen Alkalien aus der Asche ausgewaschen werden und daß ein Teil der ausgewaschenen Asche in die Wirbelschicht zurückgeführt wird.

## Claims

1. Method for the firing of brown coal, in particular of brown coal containing salt and with increased content of alkalis, for the generation of steam, wherein the coal is burned with air in a fluidised bed and the arising combustion gas is afterburned above the fluidised bed and cooled in a cooled free space and wherein cold flue gas is blown into the fluidised bed and into the free space, characterised thereby, that through the heat delivery to the cold flue gas and the cooling of the walls of the fluidised bed and of the free space, a temperature of at most 780°C and a wall temperature below the fusing temperature of the ash are maintained in the fluidised bed and at the gas side end of the free space as well as an afterburning zone at a temperature of at most 850°C is maintained in the fluidised bed.

2. Method according to claim 1, characterised thereby, that the combustion gas downstream of the free space is cooled in one or more flue gas flues with heating surfaces, which are arranged therein and the wall temperature of which lies above the fusing temperature of the ash.

3. Method according to claim 1 or 2, characterised thereby, that a part of the ash is withdrawn from the fluidised bed, that a part of the alkalis contained in the ash are washed out of the ash and that a part of the washed-out ash is fed back into the fluidised bed.

## Revendications

1. Procédé de brûlage de lignite dans un foyer, en particulier de lignite salifère à haute teneur en alcalis, en vue de la production de vapeur, la lignite étant brûlée à l'air dans un lit fluidisé et le gaz de combustion produit étant l'objet d'une post-combustion dans l'espace libre refroidi situé au-dessus du lit fluidisé et ensuite refroidi, le gaz de fumée froid étant insufflé dans le lit fluidisé et l'espace libre, caractérisé en ce que grâce à l'émission de chaleur vers le gaz de fumée froid et au refroidissement des parois du lit fluidisé et de l'espace libre, dans le lit fluidisé et à l'extrémité côté gaz de l'espace libre, est maintenue une température maximale de 780°C et une température de paroi inférieure à la température de ramollissement des cendres, ainsi que dans l'espace libre une zone de post-combustion avec une température maximale de 850°C.

2. Procédé selon la revendication 1, caractérisé en ce qu'en limite de l'espace libre, le gaz de combustion est refroidi dans un ou plusieurs parcours de gaz de fumée, où sont disposées des surfaces de chauffe dont la température de paroi est supérieure à la température de ramollissement des cendres.

3. Procédé selon la revendication 1 ou 2, caractérisé en ce qu'une partie des cendres provenant du lit fluidisé est évacuée, que les alcalis contenus dans les cendres en sont extraits par lavage et qu'une partie des cendres lavées est retournée dans le lit fluidisé.
